# EUROPÄISCHE PATENTSCHRIFT

(11) **EP 0 895 660 B1**
(45) Veröffentlichungstag und Bekanntmachung des Hinweises auf die Patenterteilung: **28.06.2000**
(21) Anmeldenummer: 97920598.6
(22) Anmeldetag: 15.04.1997
(51) Int. Cl.: H01R 13/405, H01R 4/02

(54) **KABELSTECKVERBINDER MIT IN EINEM ISOLATIONSKÖRPER BEFESTIGTEN KONTAKTBAHNEN MIT LÖTANSCHLÜSSEN**
CABLE PLUG-IN CONNECTOR WITH CONTACT TONGUES PROVIDED WITH SOLDERED CONNECTIONS AND SECURED IN AN INSULATING BODY
CONNECTEUR DE CABLE ENFICHABLE AVEC LANGUETTES DE CONTACT FIXEES DANS UN CORPS ISOLANT ET POURVUES DE CONNEXIONS SOUDEES

(30) Priorität: 22.04.1996 DE 19615979
(43) Veröffentlichungstag der Anmeldung: 10.02.1999
(73) Patentinhaber: Tyco Electronics Logistics AG, 9323 Steinach (CH)
(72) Erfinder: WULFF, W.-Peter, Upton, MA 01568 (US)
(74) Vertreter: Heinz-Schäfer, Marion
(86) Internationale Anmeldenummer: DE9700755
(87) Internationale Veröffentlichungsnummer: WO9740552

(56) Entgegenhaltungen:
- US-A- 4 772 228
- US-A- 4 781 620

## Beschreibung

Die Erfindung betrifft einen Kabelsteckverbinder mit einem Isolationskörper und mit mehreren im Isolationskörper befestigten elektrischen Kontaktbahnen, deren steckseitiges Ende jeweils als Kontaktelement zum Herstellen eines elektrischen Kontaktes mit einem Gegenstecker und deren entgegengesetztes Ende jeweils als Lötanschluß für einen Kabelleiter ausgebildet ist (siehe zum Beispiel FR-A-2 618 614).

Derartige Steckverbinder sind insbesondere auch im Zusammenhang mit dem von mehreren Computerherstellern angestrebten standardisierten USB(Universal Serial Bus)-Konzept bekannt geworden und von Interesse. Bei diesem neuen Bus-System geht es grundsätzlich darum, die Anschlüsse von Peripheriegeräten an einen PC nicht mehr wie bisher über einzelne, parallele Anschlüsse mit getrennten und oft unterschiedlichen Steckverbindersystemen vorzunehmen, sondern die Peripheriegeräte im wesentlichen seriell an eine gemeinsame Bus-Leitung anzuschließen, die über ein standardisierte Steckbuchse am Gehäuse des PC unmittelbar mit einer Leiterplatte (motherboard) des PC verbunden ist. Das Steckgesicht der Leiterplattensteckbuchse (receptacle) ist im wesentlichen bereits durch eine Spezifikation festgelegt und weist vier in einer Ebene nebeneinander liegende, streifenförmige Kontaktfedern auf, die beim Stecken des Bussteckers (plug) mit den in diesen angeordneten vier nebeneinander liegenden Kontaktschienen bzw. -bahnen zusammenwirken und den elektrischen Kontakt herstellen. Die Kontaktfedern sind im Buchsenstecker in einem Isolationskörper, der im wesentlichen eine Kunststoffzunge mit rechteckigem Querschnitt aufweist, angeordnet und sind in ihrem hinteren Bereich zu nach unten wegstehenden Anschlußbeinchen abgewinkelt, die in Kontaktlöcher der Leiterplatte einsteckbar sind. Stecker und Gegenstecker sind üblicherweise mit einem metallischen Schirmgehäuse versehen. Im Decken- und Bodenbereich dieser Schirmbleche sind jeweils zwei Rasthaken vorgesehen, die in Aussparungen am Schirmgehäuse des passenden Gegensteckers eingreifen und die Haltekräfte beim Ausziehen des plugs und den Erdungskontakt realisieren.

Die Lötanschlüsse der bisherigen Kabelsteckverbinder sind üblicherweise als flache, vom Isolationskörper frei abstehende Blechelemente ausgebildet, die demnach vom Isolationskörper im wesentlichen nicht berührt bzw. getragen werden. Diese bekannte Lösung ist konstruktiv und wärmetechnisch nicht ohne Nachteile.

Der vorliegenden Erfindung liegt die Aufgabe zu Grunde, den bekannten Kabelsteckverbinder hinsichtlich der geschilderten Nachteile zu verbessern.

Bei einem Kabelsteckverbinder der eingangs genannten Art wird diese Aufgabe dadurch gelöst, daß der Lötanschluß einen V-förmigen Querschnitt aufweist und mit seiner vom Kabelleiter abgewandten Rückseite durch Umspritzen mit Kunststoff im Isolationskörper eingebettet ist.

Die Erfindung wird nachfolgend anhand von zwei Ausführungsbeispielen in Zusammenhang mit Figuren näher erläutert.

Es zeigen:
Figur 1 eine perspektivische Teilansicht eines erfindungsgemäßen Kabelsteckverbinders, dessen Lötanschlüsse noch nicht mit Kabelleiter versehen sind,
Figur 2 eine Ansicht von der Rückseite her auf noch nicht umspritzte Lötanschlüsse des Kabelsteckverbinders gemäß Figur 1.

In Figur 1 ist ein aus Kunststoffmaterial gespritzter Isolationskörper 1 erkennbar, in dem z. B. vier nebeneinander liegende Kontaktbahnen 2 eingebettet sind (nur drei sind erkennbar). Im unteren Teil der Figur sind die Kontaktelemente der Kontaktbahnen bei der gewählten Darstellung weggelassen worden.

Die V-Form der erfindungsgemäßen Lötanschlüsse geht am besten aus Figur 2 hervor. Die V-Form der Lötanschlüsse hat den Vorteil, daß bezüglich der Kabelleiter, die man sich in Figur 1 von oben und in Figur 2 von unten der Länge nach in die Lötanschlüsse 4 eingelegt denken muß, eine größere Benetzungsfläche beim Löten entsteht. Der Kabelleiter wird praktisch total vom Lötzinn umschlossen. Während des Lötvorganges bedingt die V-Form im übrigen eine vorteilhafte Vorpositionierung des Kabelleiters. Die V-Form ermöglicht weiterhin auch eine leichte Einbettbarkeit bzw. Umspritzbarkeit des Lötanschlusses 4 beim Spritzen des Isolationskörpers 1. Wie am besten aus Figur 1 hervorgeht, ist es ohne weiteres möglich, den Lötanschluß 4 soweit in den Isolationskörper 1 einzubetten, daß die vom Kabelleiter abgewandte Rückseite vollständig vom Kunststoffmaterial umgeben ist. Die Einbettung bringt zum einen eine bessere mechanische Stabilität und Fixierung der Kontaktbahnen 2 im Isolationskörper 1 mit sich. Vor allem aber bedingt die Einbettung einen relativ besseren Wärmeübergang vom Lötanschluß 4 zu seiner Umgebung während des Lötvorganges. Dies ist fertigungstechnisch vorteilhaft, beispielsweise um ein Anschmelzen des Isolationskörpers 1 während des Lötvorganges zu verhindern.

Es ist vorteilhaft, am kabelseitigen Ende des Lötanschlusses 4 eine abgesetzte Lasche 3 vorzusehen, damit das Kontaktbahnende besonders fest im Kunststoffmaterial verankert ist, so daß auch eine zusätzliche Absicherung gegen ein beispielsweise durch Wärmespannungen während des Lötvorganges bedingtes Verschieben gegeben ist.

## Patentansprüche

1. Kabelsteckverbinder mit einem Isolationskörper (1) und mit mehreren im Isolationskörper (1) befestigten elektrischen Kontaktbahnen (2), deren steckseitiges Ende jeweils als Kontaktelement zum Herstellen eines elektrischen Kontaktes mit einem Gegenstecker und deren entgegengesetztes Ende jeweils als Lötanschluß (4) für einen Kabelleiter ausgebildet ist,
**dadurch gekennzeichnet,**
daß der Lötanschluß (4) einen V-förmigen Querschnitt aufweist und mit seiner vom Kabelleiter abgewandten Rückseite durch Umspritzen mit Kunststoff im Isolationskörper (1) eingebettet ist.

## Claims

1. Cable connector having an insulation body (1) and having a plurality of electrical contact tracks (2) which are fixed in the insulation body (1), whose end on the plug side is in each case designed as a contact element for producing an electrical contact with a mating connector, and whose opposite end is in each case designed as a solder connection (4) for a cable conductor,
characterized
in that the solder connection (4) has a V-shaped cross-section, and its rear side, which faces away from the cable conductor, is embedded in the insulation body (1) by extrusion coating with plastic.

## Revendications

1. Connecteur de câble enfichable avec un corps isolant (1) et avec plusieurs languettes de contact électrique (2) fixées dans ledit corps isolant (1), dont l'extrémité côté fiche est réalisée à chaque fois comme élément de contact pour établir un contact électrique avec une contre-fiche et dont l'extrémité opposée est réalisée à chaque fois comme connexion soudée (4) pour un conducteur de câble, caractérisé en ce que la connexion soudée (4) présente une section en forme de V et est encastrée par injection de matière plastique, avec sa face arrière opposée au conducteur de câble, dans le corps isolant (1).
